# FASCICULE DE BREVET EUROPEEN

(11) **EP 1 503 028 B1**
(45) Date de publication et mention de la délivrance du brevet: **09.07.2008**
(21) Numéro de dépôt: 04291559.5
(22) Date de dépôt: 21.06.2004
(51) Int. Cl.: E06B 3/964, E06B 3/54, E04B 2/96

(54) **Chassîs d'encadrement de panneaux vitrés**
Rahmen für Verglasungstafeln
Fame for glazing panels

(30) Priorité: 31.07.2003 FR 0309466
(43) Date de publication de la demande: 02.02.2005
(73) Titulaire: NORSK HYDRO ASA, 0240 Oslo (NO)
(72) Inventeur: Lasfargues, Francis, HG29LE Harrogate (GB); Rook, Tim, BD184HS West Yorkshire (GB); Loubad, Bernard, F-81500 Lavaur (FR); Fromentin, Eric, F-31190 Mauressac (FR)
(74) Mandataire: Grosset-Fournier, Chantal Catherine

(56) Documents cités:
- WO-A-91/10034
- DE-U- 9 006 508
- DE-U- 29 518 751
- FR-A- 2 734 599
- FR-A- 2 820 158

## Description

La présente invention est relative aux châssis d'encadrement des panneaux vitrés ou analogues, entrant dans la réalisation d'une façade d'immeuble ou d'une construction similaire, du type connu dans la technique sous le terme de façade <<mur rideau>>.

De façon usuelle, une façade de ce genre comporte une ossature rigide, formée de montants verticaux et de traverses horizontales, délimitant ensemble des alvéoles voisins où sont disposés les panneaux vitrés, chacun de ceux-ci étant reçu et maintenu dans un cadre ou châssis, dont les bords sont formés par des profilés métalliques qui sont assemblés entre eux selon les quatre côtés de l'alvéole correspondant. Une solution de ce genre est décrite dans le brevet FR 2.734.599.

Dans une structure de ce genre, une technique de montage classique des panneaux sur l'ossature, consiste à fixer chacun de ces derniers avec son châssis métallique placé dans l'alvéole qui le reçoit, le vitrage de chaque panneau étant collé dans le fond d'une feuillure ouverte délimitée par les profilés métalliques de ce châssis au moyen de barrettes de liaison sur lesquelles il est maintenu par un mastic ou autre produit de collage approprié.

Mais dans une telle solution, chaque châssis métallique d'un panneau vitré logé dans son alvéole doit être soigneusement calé et supporté afin d'être convenablement ajusté vis-à-vis de l'ossature et des panneaux voisins portés par celle-ci. En outre, il doit être associé à au moins une pièce de sécurité, présentant usuellement un retour vertical vers l'avant du panneau, à l'extérieur de la façade, propre à interdire tout déplacement de ce panneau dans cette direction par rapport à l'ossature et a fortiori toute chute de celui-ci, dans l'hypothèse d'une faiblesse ou d'une rupture des moyens de collage entre le vitrage et le châssis au fond de la feuillure de réception de celui-ci.

Ces cales de support et pièces de sécurité sont fixées sur le profilé métallique du châssis qui forme la partie basse de celui-ci par des vis qui traversent une toile métallique de ce profilé, ou encore sont immobilisées par des éléments de blocage à force du genre clameaux, glissés dans des fentes ou rainures de réception ménagées dans le côté de ce profilé.

Mais avec cette solution, ces cales et pièces de sécurité ne présentent pas une résistance mécanique élevée et ne permettent pas de reprendre des charges importantes, comme il est indispensable avec des vitrages d'épaisseur notable et de grandes dimensions.

L'invention a pour objet un ensemble de fixation qui pallie ces inconvénients.

A cet effet le châssis d'encadrement de panneaux vitrés ou analogues considéré, entrant dans la réalisation d'une façade verticale d'immeuble ou d'une construction similaire, du type mur rideau, où chaque panneau est reçu dans le fond d'un alvéole d'une ossature de support rigide, formée de montants verticaux et de traverses horizontales, le châssis de chaque panneau comportant un cadre réalisé au moyen de profilés métalliques creux, assemblés deux à deux entre eux aux angles de ce châssis à l'aide d'équerres de liaison en L, dont les bras sont engagés dans les extrémités ouvertes de deux profilés consécutifs perpendiculaires entre eux, le vitrage de chaque panneau étant collé sur le châssis, se caractérise en ce que des cales de support et/ou des pièces de sécurité sont fixées sur le chassis et comportent des perçages pour le passage à travers les profilés de vis de blocage sur les bras de l'équerre de liaison engagés dans ces profilés, ces vis coopérant avec des trous taraudés ménagés dans ces bras.

De préférence, les trous taraudés sont essentiellement prévus dans le bras de l'équerre de liaison qui s'engage dans le profilé horizontal du châssis disposé à la partie inférieure du panneau.

Grâce à cette disposition, les contraintes qui s'exercent sur ces cales et pièces de sécurité, dues notamment au poids du panneau vitré, sont reportées sur ce profilé et par l'intermédiaire de ce dernier, reprises directement par le châssis du panneau et au delà par l'ossature qui le reçoit.

Selon une autre caractéristique, les bras de l'équerre de liaison engagés dans les profilés métalliques du châssis comportent des renforts en saillie, espacés, et dont la hauteur assure le centrage et l'immobilisation de l'équerre vis-à-vis de ces profilés.

Avantageusement, les renforts des bras de l'équerre de liaison sont répartis avec un écartement constant sur toute la longueur de ces bras.

De préférence également, les pièces de sécurité comportent au moins un retour vertical, disposé en avant et appliqué contre le panneau, après leur immobilisation sur les bras de l'équerre de liaison.

D'autres caractéristiques d'un chassis d'encadrement établi conformément à l'invention, apparaîtront encore à la lecture de la description qui suit d'un exemple de réalisation, donné à titre indicatif et non limitatif, en référence aux dessins annexés sur lesquels :
- la Figure 1 est une vue très schématique en perspective, d'un fraction d'une façade verticale à mur rideau, comportant une ossature de support pour des panneaux vitrés logés dans cette façade.
- la Figure 2 est une vue en perspective éclatée à plus grande échelle d'une partie du châssis d'un panneau de la façade.
- la Figure 3 est une vue de face de la partie du châssis de la Figure 2, illustrant en outre le montage sur celle-ci, conformément à l'invention, d'une pièce de sécurité.
- la Figure 4 illustre à encore plus grande échelle, un détail du montage réalisé.

Sur la Figure 1, la référence 1 désigne schématiquement l'ossature de support d'une façade dite à mur rideau, comportant une pluralité d'alvéoles de réception 1a, délimités dans toute la surface de la façade par un ensemble de montants verticaux 3 et de traverses horizontales 4, chaque alvéole recevant dans le fond de celui-ci vers l'extérieur de l'ossature, un panneau de remplissage 5, de préférence vitré, porté par un châssis métallique 6.

Sur la Figure 2, on a représenté une fraction d'un tel châssis 6, réalisé au moyen de profilés métalliques creux, de préférence en aluminium, disposés selon les quatre côtés du panneau 5 et assemblés entre eux aux angles de ce châssis, deux seulement de ces profilés étant représentés sur le dessin, en particulier le profilé 7 qui forme la partie inférieure du châssis et le profilé 8 qui forme un des côtés latéraux de celui-ci et qui s'étend perpendiculairement au précédent.

Ces profilés 7 et 8 comportent extérieurement des rainures 9 pour l'engagement d'un talon de fixation 10 prévu sur un joint 11 assurant l'étanchéité du châssis 6 vis-à-vis des montants et/ou traverses de l'ossature 1.

L'assemblage des profilés 7 et 8 pour former le châssis 6 de chaque panneau 5, est réalisé au moyen d'équerres de liaison 12, à profil en L, dont les bras 13 et 14 respectivement sont prévus pour s'engager à force dans les extrémités ouvertes des deux profilés 7 et 8, afin de les solidariser mutuellement à angle droit dans l'angle correspondant du panneau 5.

Avantageusement, les bras 13 et 14 de l'équerre de liaison 12 comportent des renforts en saillie 15, dont la hauteur correspond sensiblement à la hauteur de la cage interne de ces profilés, afin de permettre le centrage et l'immobilisation efficaces de l'équerre par rapport à ceux-ci. Ces renforts sont de préférence régulièrement espacés selon la longueur de chacun des bras de l'équerre.

Le panneau vitré 5 est fixé contre le châssis 6 de la façon illustrée sur la Figure 4, par l'intermédiaire d'une barrette 5a, ancrée sur le profilé 7 sur la vue en coupe du dessin, et d'un dépôt entre la barrette et la vitre d'un mastic ou autre produit de collage approprié.

Le montage du châssis 6 portant le panneau 5 dans l'ossature 1 rend indispensable la mise en place autour du châssis et plus spécialement au droit du profilé 7, à la partie inférieure de celui-ci, de cales de support et de pièces de sécurité, ensemble désignées sous la référence 16, et qui assurent aussi bien l'ajustement et l'immobilisation du châssis dans son alvéole de réception que le maintien du panneau contre l'ossature, notamment en empêchant que celui-ci ne puisse se détacher vers l'extérieur de la façade, la pièce 16 comportant à cet effet un retour vertical 17, appliqué contre le bord du panneau vitré 5 pour bloquer celui-ci en position, comme représenté sur les Figures 3 et 4.

Conformément à l'invention, les pièces 16 comportent un ensemble de perçages répartis 18, pour le passage de vis de fixation 19, prévues pour coopérer avec des trous taraudés 20, ménagés directement dans les bras 13 et 14 de l'équerre 12 engagés dans les profilés 7 et 8.

Selon le cas, ces perçages 18 et les trous taraudés 20 peuvent être prévus dans les quatre profilés du châssis et les deux branches de chacune des équerres ou bien n'être réalisés que dans le profilé horizontal à la partie basse du châssis et dans les branches des deux équerres intéressant ce profilé pour assurer essentiellement par les cales d'ajustement la reprise du poids du panneau, encore qu'il soit préférable sinon imposé de prévoir aussi en complément des pièces de sécurité avec retour vertical appliqué contre ce panneau dans chacun des angles de ce dernier.

On réalise ainsi un ensemble de fixation simple et facile à mettre en oeuvre, apportant des avantages notables du point de vue efficacité et sécurité lors du montage des panneaux sur l'ossature et au cours de la durée de vie de la façade.

Bien entendu, il va de soi que l'invention ne se limite pas à l'exemple plus spécialement décrit et représenté ; elle en embrasse toutes les variantes.

## Revendications

1. - Châssis d'encadrement (6) de panneaux vitrés (5) ou analogues, entrant dans la réalisation d'une façade verticale d'immeuble ou d'une construction similaire, du type mur rideau, où chaque panneau est reçu dans le fond d'un alvéole d'une ossature de support rigide (1), formée de montants verticaux (3) et de traverses horizontales (4), le châssis de chaque panneau comportant un cadre réalisé au moyen de profilés métalliques creux, assemblés deux à deux entre eux aux angles de ce châssis à l'aide d'équerres de liaison en L (12), dont les bras (13,14) sont engagés dans les extrémités ouvertes de deux profilés consécutifs (7,8) perpendiculaires entre eux, le vitrage de chaque panneau étant collé sur le châssis, **caractérisé en ce que** des cales de support et/ou des pièces de sécurité (16) sont fixées sur le châssis et comportent des perçages (18) pour le passage à travers les profilés de vis de blocage (19) sur les bras de l'équerre de liaison engagés dans ces profilés, ces vis coopérant avec des trous taraudés (20) ménagés dans ces bras.

2. - Châssis selon la revendication 1, **caractérisé en ce que** les trous taraudés (20) sont prévus dans le bras (13) de l'équerre de liaison (12) qui s'engage dans le profilé horizontal (7) du châssis (6) disposé à la partie inférieure du panneau (5).

3. - Châssis selon l'une des revendications 1 ou 2, **caractérisé en ce que** les bras (13,14) de l'équerre de liaison (12) engagés dans les profilés métalliques (7,8) du châssis (6) comportent des renforts en saillie (15), espacés, et dont la hauteur assure le centrage et l'immobilisation de l'équerre vis-à-vis de ces profilés.

4. - Châssis selon l'une quelconque des revendications 1 à 3, **caractérisé en ce que** les renforts (15) des bras (13,14) de l'équerre de liaison (12) sont répartis avec un écartement constant sur toute la longueur de ces bras.

5. - Chassis selon l'une quelconque des revendications 1 à 4, **caractérisé en ce que** les pièces de sécurité (16) comportent au moins un retour vertical (17), disposé en avant et appliqué contre le panneau (5), après leur immobilisation sur les bras (13,14) de l'équerre de liaison (12).

## Claims

1. Frame (6) for glazing panel (5) or the like, used in the realisation of a vertical wall of a building or of a similar construction, of the curtain wall type, where each panel is lodged in the bottom of an interstice of a rigid supporting framework (1), constituted by vertical columns (3) and horizontal cross members (4), the frame of each panel incorporating a framework made up from hollow metallic profiles, assembled two by two with one another at the angles of this frame by means of L-shaped angle bracket linkages (12), whose arms (13, 14) are engaged into the open ends of two consecutive profiles (7, 8) perpendicular to each other, the glazing of each panel being glued to the frame, **characterised in that** the supporting struts and the guard pieces (16) are fixed on the frame and incorporate bores (18) for passing blocking screws (19) through the profiles on the arms of the angle bracket linkages engaged in these profiles, said screws cooperating with threaded holes (20) provided in said arms.

2. Frame according to claim 1, **characterised in that** the threaded holes (20) are provided primarily in the arm (13) of the angle bracket linkage (12) that engages into the horizontal profile (7) of the frame (6) arranged in the lower part of the panel (5).

3. Frame according to one of claims 1 or 2, **characterised in that** the arms (13,14) of the angle bracket linkage (12) engaged into the metallic profiles (7,8) of the frame (6) incorporate separated, projecting reinforcements (15), and whose height ensures the centring and locking of the angle bracket with respect to said profiles.

4. Frame according to any one of claims 1 to 3, **characterised in that** the reinforcements (15) of the arms (13,14) of the angle bracket linkage (12) are separated with a constant spacing over the whole length of said arms.

5. Frame according to any one of claims 1 to 4, **characterised in that** the guard pieces (16) comprise at least one vertical bend (17), arranged forwards and applied against the panel (5), after their immobilisation on the arms (13,14) of the angle bracket linkage (12).

## Patentansprüche

1. Rahmengestell (6) für Glasplatten (5) oder ähnliche, die in die Ausführung einer vertikalen Gebäudefassade oder einer ähnlichen Konstruktion der Art einer Vorhangwand einfließt, in dem jede Platte im Boden einer Zelle eines starren Tragegerüsts (1) aufgenommen wird, das von vertikalen Holmen (3) und horizontalen Streben (4) gebildet wird, wobei das Gestell jeder Platte einen Rahmen umfasst, der mit Metallhohlprofilen hergestellt wurde, wobei jeweils zwei miteinander in Winkeln zu diesem Gestell mit Verbindungswinkeln in L-Form (12) zusammengefügt sind, deren Arme (13, 14) in die offenen Enden von zwei aufeinander folgenden, zueinander senkrechten Profilen (7, 8) eingesetzt sind, wobei die Verglasung jeder Platte auf das Gestell geklebt ist, **dadurch gekennzeichnet, dass** Haltekeile und/oder Sicherheitsteile (16) auf dem Gestell befestigt sind und Bohrungen (18) zum Durchführen der Profile von Anschlagschrauben (19) zu den Armen des Verbindungswinkels, die in diese Profile eingesetzt sind, umfassen, wobei diese Schrauben mit Gewindebohrungen (20) zusammenwirken, die in diesen Armen eingerichtet sind.

2. Gestell nach Anspruch 1, **dadurch gekennzeichnet, dass** die Gewindebohrungen (20) in dem Arm (13) des Verbindungswinkels (12) vorgesehen sind, der in das horizontale Profil (7) des Gestells (6) eingreift, das im unteren Teil der Platte (5) angeordnet ist.

3. Gestell nach einem der Ansprüche 1 oder 2, **dadurch gekennzeichnet, dass** die Arme (13, 14) des Verbindungswinkels (12), die in die Metallprofile (7, 8) des Gestells (6) eingesetzt sind, hervorstehende Verstärkungsteile (15) umfasst, die beabstandet sind und deren Höhe die Zentrierung und Immobilisierung des Winkels gegenüber diesen Profilen sicherstellt.

4. Gestell nach einem der Ansprüche 1 bis 3, **dadurch gekennzeichnet, dass** die Verstärkungsteile (15) der Arme (13, 14) des Verbindungswinkels (12) mit einem gleich bleibenden Abstand über die gesamte Länge dieser Arme verteilt sind.

5. Gestell nach einem der Ansprüche 1 bis 4, **dadurch gekennzeichnet, dass** die Sicherheitsteile (16) mindestens eine vertikale Rückführung (17) umfassen, die nach der Immobilisierung der Platte (5) auf den Armen (13, 14) des Verbindungswinkels (12) vor dieser Platte angeordnet und gegen diese Platte angebracht wird.
